# EUROPÄISCHE PATENTSCHRIFT

(11) **EP 1 846 707 B1**
(45) Veröffentlichungstag und Bekanntmachung des Hinweises auf die Patenterteilung: **02.11.2011**
(21) Anmeldenummer: 06725308.8
(22) Anmeldetag: 24.03.2006
(51) Int. Cl.: F25D 17/06

(54) **KÄLTEGERÄT**
REFRIGERATOR
APPAREIL FRIGORIFIQUE

(30) Priorität: 10.05.2005 DE 102005021613
(43) Veröffentlichungstag der Anmeldung: 24.10.2007
(73) Patentinhaber: BSH Bosch und Siemens Hausgeräte GmbH, 81739 München (DE)
(72) Erfinder: GÖRZ, Alexander, 73432 Aalen (DE); IHLE, Hans, 89537 Giengen (DE)
(86) Internationale Anmeldenummer: PCT/EP2006/061038
(87) Internationale Veröffentlichungsnummer: WO 2006/120058

(56) Entgegenhaltungen:
- US-A- 3 104 533
- US-A- 3 466 891
- US-A- 5 819 552
- US-A- 6 112 542

## Beschreibung

Die Erfindung betrifft ein Kältegerät gemäß Oberbegriff von Anspruch 1. Ein derartiges Kältegerät ist beispielsweise aus der US-A-3 104 533 bekannt.

Derartige Kältegeräte, die auch als No-Frost-Kältegeräte bezeichnet werden, sind im Stand der Technik bekannt. Sie weisen in der Regel einen außerhalb des Innenraums angeordneten, durch einen Ventilator belüfteten Kälteerzeuger auf, wie beispielsweise einen Verdampfer, an dem aus dem Innenraum abgesaugte Luft vorbeigeführt wird, um diese zu kühlen und mittels Kondensation zu trocknen, wobei die so gewonnene trockene Kühlluft dem Innenraum mittels eines Kühlluftkanals zugeführt wird. Der Kühlluftkanal ist dabei in der Regel, wie beispielsweise in der Fig. 2 der DE 39 32 449 C2 gezeigt, in einer wärmeisolierenden, zwischen dem Außengehäuse und dem Innengehäuse angeordneten Schaumstruktur eingebettet, um diesen nicht gesondert und aufwendig gegen das Innengehäuse isolieren zu müssen.

Bei der Herstellung eines Kältegerätes mit einem derart angeordneten Kühlluftkanal muss dieser in einer Vormontage vor dem Ausschäumen des zwischen dem Außengehäuse und dem Innengehäuse befindlichen Hohlraums in die gewünschte Position gebracht und mittels Halteelementen in dieser fixiert werden, damit der Kühlluftkanal beim Ausschäumen auch unter den auf ihn durch die Expansion des Schaums wirkenden Kräften in der gewünschten Position verbleibt. Die Vormontage des Kühlluftkanals ist fertigungstechnisch aufwändig und damit kostenintensiv.

Der Erfindung liegt daher die Aufgabe zugrunde, ein Kältegerät der eingangs genannten Art mit einem zwischen einem Außengehäuse und einem Innengehäuse angeordneten Kühlluftkanal zu schaffen, der fertigungstechnisch einfacher und damit kostengünstiger hergestellt werden kann.

Diese Aufgabe wird durch die Merkmale von Anspruch 1 gelöst.

Bei dem erfindungsgemäßen Kältegerät ist der Kühlluftkanal aus einem Formteil aus Isolationsmaterial, beispielsweise einem Hartschaum aus Polystyrol, und einem geschlossenen Rückwandelement gebildet, wobei das Formteil an einer Außenseite des Innengehäuses anliegt und so das Innengehäuse und damit den Innenraum gegen den Kühlluftkanal wärmeisoliert. Eine vollständige Einbettung des Kühlluftkanals in eine zwischen Außen- und Innengehäuse befindliche wärmeisolierende Schaumstruktur entfällt daher, so dass auf die vorerwähnten zeit- und kostenintensiven Vorarbeiten dazu verzichtet werden kann und sich das Kältegerät somit preiswerter herstellen lässt.

Ein weiterer Vorteil des erfindungsgemäßen Kältegerätes liegt in der räumlichen Nähe des Kühlluftkanals zum Innengehäuse bzw. zum Innenraum. Durch diese Anordnung wird der Wärmeeinfall in den Kühlluftkanal reduziert und so der Energieverbrauch und damit die Betriebskosten des Kältegerätes gesenkt.

Bei dem erfindungsgemäßen Kältegerät ist das Rückwandelement als U-Profil mit zwei das Innengehäuse berührenden Profilschenkeln ausgebildet. Dadurch ist die Möglichkeit gegeben, den Kühlluftkanal an einer ebenen Wand des Innengehäuses zu bilden.

Weiterbin umfasst der Kühlluftkanal zumindest ein Stützelement, das zwischen der Innenseite eines Profilrückens des U-Profils und einem dem Profilrücken zugewandten Bereich des Innengehäuses angeordnet ist. Beim Ausschäumen des zwischen dem Außengehäuse und dem Innengehäuse befindlichen Hohlraums entsteht bei der Expansion des Schaums ein verhältnismäßig hoher Druck, der insbesondere auch auf dem Rücken des U-Profils lastet und so zu einer Deformation des Kanals und damit zu einer Verringerung seines Querschnitts führen kann. Einer derartigen Verringerung des Kanalquerschnitts wirkt das Stützelement entgegen. Die abstützende Wirkung ist besonders dann effektiv, wenn sich das Stützelement über die gesamte Länge des Kühlluftkanals erstreckt.

Um die Strömung im Kühlluftkanal nicht nennenswert zu beeinträchtigen, erstreckt sich das Stützelement vorzugsweise in Strömungsrichtung entlang einer Mittellinie des Kühlluftkanals.

Entsprechend einer bevorzugten Ausführungsform ist das Formteil als langgestreckte Platte ausgebildet, deren Längsränder jeweils an einer der Schenkelinnenseiten des U-Profils anliegen, um so den Kühlluftkanal auf seinem gesamten Querschnitt gegen den Innenraum zu isolieren.

Die langgestreckte Platte und das Stützelement sind einteilig zusammenhängend, etwa in Form eines T-Profils oder eines E-Profils, realisiert. Durch die Realisierung des Stützelementes als T-Profil oder als E-Profil lassen sich auf einfache Weise in Kombination mit dem Rückwandelement zwei oder drei nebeneinander liegende Kühlluftkanäle erzeugen. Für den Fall, dass das Stützelement im Querschnitt in Art eines Kamms ausgebildet ist, ergeben sich durch die Kammzwischenräume eine Mehrzahl von Kühlluftkanälen. Gleichzeitig gelingt eine besonders intensive und gleichmäßige Abstützung des Rückwandelementes

Vorzugsweise sind an den Längsrändern der langgestreckten Platte Stege abgewinkelt, die ebenfalls zur Abstützung des Rückwandelements oder zur Erleichterung von dessen Positionierung dienen können.

Gemäß einer besonders bevorzugten Ausführungsform der Erfindung sind die Außenseiten der Stege zu den benachbarten Schenkelinnenseiten des U-Profils beabstandet, da in einer derartigen Position die Stege den U-Profilrücken effektiver abstützen können.

Nach einer besonderen Weiterbildung der Erfindung ist vorgesehen, dass das Innengehäuse zumindest mit einer Markierung versehen ist, die eine vorgesehene Montageposition des Formteils am Innengehäuse anzeigt. Dadurch wird Montage des Formteils am Innengehäuse erleichtert.

Ferner kann im Hinblick auf eine schnelle und korrekte Montage des Kühlluftkanals am Innengehäuse vorgesehen sein, dass das Rückwandelement, vorzugsweise auf einer dem Formteil zugewandten Seite, mit einer Positionierungshilfe versehen ist, um das Rückwandelement leicht, schnell und zuverlässig in die gewünschte Position bringen zu können.

Um eine größere Fläche bereit zu stellen, mittels derer das U-Profil am Innengehäuse fixiert werden kann, kann in einer weiter bevorzugten Weiterbildung der Erfindung vorgesehen sein, dass das U-Profil im Bereich seiner Schenkelenden mit einem Flansch versehen ist.

Um eine Leitungsverbindung zwischen dem Kühlluftkanal und dem Innenraum für die Zuleitung von Kühlluft aus dem Kühlluftkanal in den Innenraum zu gewährleisten, ist gemäß einer besonders bevorzugten Ausführungsform des erfindungsgemäßen Kältegeräts vorgesehen, dass das Formteil und an korrespondierenden Stellen das Innengehäuse mit Luftdurchgangsöffnungen versehen ist.

Bei dem erfindungsgemäßen Kältegerät handelt es sich vorzugsweise um ein Kältegerät in No-Frost-Technik, das vorzugsweise als Haushalts-Kältegerät ausgestaltet ist. Dabei kann es sich um ein Kühl- oder Gefriergerät oder ein sog. Kühl-/Gefrierkombinationsgerät handeln.

Die nachfolgende Beschreibung dient im Zusammenhang mit der Zeichnung der Erläuterung der Erfindung. Es zeigen:
- Fig. 1: eine vertikale Schnittansicht eines Kältegeräts mit einem an einem Innengehäuse anliegenden Kühlluftkanal;
- Fig. 2: Ausschnitt aus einer horizontalen Schnittansicht des Kältegeräts im Bereich des Kühlluftkanals, welches kein Stützelement aufweist und nicht zur Erfindung gehört;
- Fig. 3: eine der Fig. 2 entsprechende Ansicht einer ersten Ausführungsform der Erfindung;
- Fig. 4: eine der Fig. 2 entsprechende Ansicht einer zweiten Ausführungsform der Erfindung.

In der Fig. 1 ist ein insgesamt mit dem Bezugszeichen 10 belegtes Haushalts-Kältegerät abgebildet. Das Kältegerät umfasst zwei Innenräume 12 und 14, die in einem wärmeisolierenden Gehäuse 20 angeordnet und jeweils über eine wärmeisolierende Tür 21 bzw. 23 zugänglich sind. Der obere Raum 12 ist als Tiefgefrierraum und der untere Raum 14 als Kühlraum ausgebildet. Die Innenräume 12 und 14 sind jeweils von einer Innengehäuseschale 16 bzw. 18 als Innengehäuse umgeben, die aus einer tiefgezogenen Kunststoffplatte gebildet ist. Der zwischen einem nicht dargestellten, aus Metallblech geformten Außenbehälter als Außengehäuse und den Innengehäuseschalen 16 und 18 befindliche Raum ist mit einem Schaum 22 aus Kunststoffmaterial ausgefüllt, beispielsweise einem Polyurethan. Das Kältegerät ist in bekannter Weise mit einem an sich bekannten und deshalb in der Zeichnung nicht dargestellten Kompressor-Kühlaggregat ausgestattet, von dessen einzelnen Komponenten hier der Einfachheit halber nur ein Kältemittelverdampfer 24 dargestellt ist. Der Verdampfer 24 ist in einer Kammer 26 in einem zwischen den Innengehäuseschalen 16 und 18 befindlichen wärmeisolierenden Zwischenboden 28 angeordnet.

Zur Kühlung der Innenräume 12 und 14 wird über einen Kanal 30 Luft aus den Innenräumen 12 und 14 mittels eines Ventilators 25 angesaugt und über den in der Kammer 26 befindlichen Verdampfer 24 geführt, wo sie gekühlt und mittels Kondensation getrocknet wird. Die gekühlte und getrocknete Kühlluft wird zum einen in einem zum Tiefgefrierraum 12 führenden Abschnitt eines Kühlluftkanals 32, der aus einer an Rückwänden der Innengehäuseschalen 16 und 18 anliegenden Platte 34 aus Styropor als Formteil und einem U-Profil 44 aus Kunststoffmaterial als Rückwandelement gebildet ist, ausgestoßen und gelangt von dort durch Ausblasöffnungen 54 als Luftdurchgangsöffnungen, welche die Innengehäuseschale 16 und die Styroporplatte 34 durchsetzen, in den Innenraum 12. Zum anderen wird die vom Verdampfer 24 gekühlte und getrocknete Kühlluft in einem zum Kühlraum 14 führenden Abschnitt des Kühlluftkanals 32 ausgestoßen und gelangt von dort über Ausblasöffnungen 56 als Luftdurchgangsöffnungen, welche die Styroporplatte 34 und die Innengehäuseschale 18 durchsetzen, in den Innenraum 14. Die Steuerung der Kühlluftzufuhr zu den Innenräumen 12 und 14 erfolgt in an sich bekannter und daher in der Zeichnung nicht dargestellter Weise über Thermostate und Klappen. Eine ebenfalls nicht dargestellte Heizung ist im Zwischenboden 28 zur Enteisung des Verdampfers 24 vorhanden.

Wie aus der Fig. 2 zu ersehen ist, wird der Kühlluftkanal 32 aus der Platte 34 und dem U-Profil 44 gebildet, indem die Längsenden 36 der Platte 34 an den Schenkelinnenseiten 46 dichtend zur Anlage kommen. Die Schenkelenden 48 schließen dabei bündig mit der dem Rücken 45 des U-Profils 44 abgewandten Seitenfläche der Platte 34 ab, so dass sie an der Innengehäuseschale 18 zur Anlage kommen. Die Schenkel 47 sind im Bereich ihrer Längsenden 48 jeweils mit einem zur Außenseite des jeweiligen Schenkels 47 abgewinkelten Flansch 49 versehen, der an der Rückwand der Innengehäuseschale 18 anliegt und anhand dem das U-Profil 44 mittels eines Klebematerials an dieser fixiert ist.

In der Fig. 3 ist eine der Fig. 2 analoge Ansicht einer ersten Ausführungsform eines erfindungsgemäßen Kältegerätes gezeigt. Das Kältegerät umfasst einen Kühlluftkanal 62, der aus einem U-Profil 74 als Rückwandelement und einem T-Profil 64 als Formteil aufgebaut ist. Das U-Profil 74, welches außenseitig in einen Schaum 72 aus Kunststoffmaterial eingebettet ist, weist im Bereich seiner Schenkelenden 78 jeweils einen Flansch 79 auf. Das U-Profil 74 ist mittels dieser Flansche 79 an einer Rückwand einer Innengehäuseschale 58 als Innengehäuse fixiert.

Das zwischen den Schenkeln 77 des U-Profils 74 angeordnete T-Profil 64 weist einen Profilrücken 65 und eine Mittelrippe 66 auf. Während das Längsende 67 der Mittelrippe 66 dichtend an der Innenseite des Rückens 75 des U-Profils 74 anliegt, kommen die Längsenden 68 des T-Profilrückens 65 an den Schenkelinnenseiten 73 des U-Profils 74 dichtend zur Anlage, so dass zwei voneinander unabhängige Kühlluftleitungen 82 und 84 ausgebildet werden und die Mittelrippe 66 den U-Profilrücken 75 abstützt. Die der Mittelrippe 66 abgewandte Seitenfläche des Profilrückens 65 liegt an der Rückwand der Innengehäuseschale 58 an und ist dort mittels eines Klebemittels fixiert.

An der Innenseite des Rückens 75 des U-Profils 74 sind zwei zueinander parallel verlaufende, sich in Strömungsrichtung erstreckende Leisten 80 als Positionierungshilfsmittel angeordnet. Zwischen den zueinander beabstandeten Leisten 80 ist ein am Längsende 67 gelegener Bereich der Mittelrippe 66 aufgenommen. Um Kühlluft aus den Kühlluftleitungen 82 und 84 in einen Kühlraum überführen zu können, ist jede der Kühlluftleitungen 82 und 84 des Kühlluftkanals 62 mit Ausblasöffnungen 86 als Luftdurchgangsöffnungen versehen, welchen den Rücken 65 des T-Profils 64 und an entsprechenden Stellen die Rückwand der Innengehäuseschale 58 durchsetzen.

In der Fig. 4 ist eine der Fig. 2 entsprechende Ansicht einer zweiten Ausführungsform eines erfindungsgemäßen Kältegeräts als Kühlgerät dargestellt. Das Kältegerät umfasst einen Kühlluftkanal 92, der aus einem U-Profil 104 als Rückwandelement und einem E-Profil 94 als Formteil gebildet ist. Das außenseitig von einem Schaum 112 aus Kunststoffmaterial umgebene U-Profil 104 weist einen Profilrücken 105 und zwei Schenkel 107 auf, im Bereich derer Längsenden 108 jeweils ein nach außen gerichteter Flansch 109 angeordnet ist. Die Flansche 109 liegen an einer Rückwand einer Innengehäuseschale 88 als Innengehäuse an und sind zur Befestigung des U-Profils 104 an der Innengehäuseschale 88 an dieser mittels eines Klebemittels fixiert.

Das zwischen den Schenkeln 107 des U-Profils 104 angeordnete E-Profil 94 weist einen Profilrücken 95, zwei seitliche Stege 97 und eine zwischen diesen Stegen 97 angeordnete Mittelrippe 96 auf. Das mit seiner freien Rückenseite an der Innengehäuseschale 88 anliegende E-Profil 94 liegt mit den Längsenden 98 der Stege 97 und dem Längsende 99 der Mittelrippe 96 dichtend an der Innenseite des Profilrückens 105 an und bildet so den Kühlluftkanal 92 mit zwei voneinander unabhängigen Kühlluftleitungen 122 und 124 aus. Um die Kühlluftleitungen 122 und 124 für die Herabkühlung eines Innenraums mit diesem für eine Kühlluftzufuhr zu verbinden, ist jede der Kühlluftleitungen 122 und 124 mit Ausblasöffnungen 106 als Luftdurchgangsöffnungen versehen, welche den Rücken 95 des E-Profils 94 und an entsprechenden Stellen die Innengehäuseschale 88 durchsetzen.

Die Rückwand der Innengehäuseschale 88 ist mit Markierungen in Form von die Rückwand durchsetzenden rechteckigen Ausstanzungen 114 versehen, entlang deren Längskanten das E-Profil 94 bei der Montage ausgerichtet werden kann, bevor es an der Innengehäuseschale 88 in der gewünschten Position fixiert wird. Die Ausstanzungen 114 können gleichfalls beispielsweise zur Aufnahme von Halteelementen einer in der Fig. nicht gezeigten, im Innenraum 12 bzw. 14 angeordneten Luftverteilermaske dienen.

In den Winkeln des U-Profils 104 ist jeweils eine sich in seine Längsrichtung erstreckende Dreieckleiste 111 als Positionierungshilfsmittel fixiert. Nach der Montage des E-Profils 94 an der Außenseite der Rückwand der Innengehäuseschale 88 kann bei der Montage des U-Profils 104 dieses über das E-Profil 94 gestülpt und an der Außenseite der Innengehäuseschale 88 aufgesetzt werden, wobei die Außenkanten der Längsenden 98 der Profilschenkel 97 im Zusammenwirken mit den den Außenseiten der Profilschenkel 97 zugewandten Seitenflächen der Dreiecksleisten 111 das U-Profil 104 zuverlässig in die gewünschte Position führen.

Die Dreieckleisten 111, die in Fig. 4 von dem U-Profil 104 abgesetzt gezeichnet sind, könnten natürlich ohne weiteres einteilig in die Kontur des U- Profils integriert sein. Um einen Rasteffekt zu erzielen, der die korrekte Positionierung des U-Profils bei der Montage tastbar macht, können die Reieckleisten auch durch die Leisten 80 der Fig. 3 ersetzt oder mit diesen kombiniert werden.

## Patentansprüche

1. Kältegerät mit einem Außengehäuse, mit einem vom Außengehäuse beabstandeten und von diesem umgebenen Innengehäuse (16, 18; 58; 88), wobei der sich zwischen dem Außengehäuse und dem Innengehäuse (16, 18; 58; 88) ergebende Hohlraum zu Isolationszwecken ausgeschäumt ist, ferner mit einem vom Innengehäuse (16, 18; 58; 88) umgebenen Innenraum (12, 14), der durch Zirkulation von Kühlluft gekühlt wird, welche dem Innenraum (12, 14) mittels eines zur Verteilung von Kühlluft dienenden Kühlluftkanals (32; 62; 92) zugeführt wird, der zwischen dem Außengehäuse und dem Innengehäuse (16, 18; 58; 88) angeordnet ist, wobei der Kühlluftkanal (32; 62; 92) aus einem an einer Außenseite des Innengehäuses (16, 18; 58; 88) anliegenden Formteil (34; 64; 94) aus Isolationsmaterial und einem geschlossenen Rückwandelement (44; 74; 104) gebildet ist, **dadurch gekennzeichnet, dass** das Rückwandelement (44; 74; 104) als U-Profil (44; 74; 104) mit zwei das Innengehäuse (16, 18; 58; 88) berührenden Profilschenkeln (48; 78 ;108) ausgebildet ist, dass der Kühlluftkanal (32; 62; 92) zumindest ein Stützelement umfasst, das zwischen der Innenseite eines Profilrückens (45; 75; 105) des U-Profils (44; 74; 104) und einem von dem Rückwandelement (44; 74; 104) überdeckten Bereich des Innengehäuses (16, 18; 58; 88) angeordnet ist, um den Profilrücken (45; 75; 105) an dem Innengehäuse (16, 18; 58; 88) abzustützen, und dass das Formteil (34; 64; 94) mit dem Stützelement einteilig zusammenhängend ausgebildet ist.

2. Kältegerät nach Anspruch 1, **dadurch gekennzeichnet, dass** das Formteil (34; 64; 94) eine langgestreckte Platte (34) umfasst, deren Längsränder (36) jeweils an einer der Schenkelinnenseiten (46; 73) des U-Profils (44; 74; 104) anliegen.

3. Kältegerät nach Anspruch 1 oder 2, **dadurch gekennzeichnet, dass** sich das Stützelement in Strömungsrichtung entlang einer Mittellinie des Kühlluftkanals (32; 62; 92) erstreckt.

4. Kältegerät nach Anspruch 3, **dadurch gekennzeichnet, dass** das Stützelement eine Mittelrippe (66) des Formteils (34; 64; 94) ist.

5. Kältegerät nach Anspruch 1, **dadurch gekennzeichnet, dass** das Formteil (34; 64; 94) eine langgestreckte Platte (34) umfasst, an deren Längsrändern (36) die Innenseite des Profilrückens (105) berührende Stege (97) abgewinkelt sind.

6. Kältegerät nach Anspruch 5, **dadurch gekennzeichnet, dass** die Außenseiten der Stege (97) zu den benachbarten Schenkelinnenseiten (107) des U-Profils (104) beabstandet sind.

7. Kältegerät nach einem der voranstehenden Ansprüche, **dadurch gekennzeichnet, dass** das Innengehäuse (16, 18; 58; 88) zumindest mit einer eine vorgesehene Montageposition des Formteils (34; 64; 94) anzeigenden Markierung (114) versehen ist.

8. Kältegerät nach einem der voranstehenden Ansprüche, **dadurch gekennzeichnet, dass** an der Innenseite eines Profilrückens (45; 75; 105) des U-Profils (44; 74; 104) eine mit dem Formteil zusammenwirkende Kontur (80) zur Fixierung der Lage des U-Profils (44; 74; 104) in Bezug auf das Formteil gebildet ist.

9. Kältegerät nach einem der vorhergehenden Ansprüche, **dadurch gekennzeichnet, dass** dem Innengehäuse (16, 18; 58; 88) zugewandte Schenkel des Rückwandelements jeweils mit einem an dem Innengehäuse (16, 18; 58; 88) anliegenden Flansch (49; 79; 109) versehen sind.

10. Kältegerät nach einem der voranstehenden Ansprüche, **dadurch gekennzeichnet, dass** das Formteil (34; 64; 94) und das Innengehäuse (16, 18; 58; 88) mit an korrespondierenden Stellen mit Luftdurchgangsöffnungen (54, 56; 86; 106) versehen sind.

## Claims

1. Refrigerating appliance with an outer housing, with an inner housing (16, 18; 58; 88), which is spaced from the outer housing and surrounded by this, wherein the cavity arising between the outer housing and the inner housing (16, 18; 58; 88) is for insulation purposes filled with foam, further with an interior space (12, 14), which is surrounded by the inner housing (16, 18; 58; 88) and which is cooled for circulation of cooling air fed to the inner space (12, 14) by means of a cooling air channel (32; 62; 92), which serves for distribution of cooling air and which is arranged between the outer housing and the inner housing (16, 18; 58; 88), wherein the cooling air channel (32; 62; 92) is formed from a shaped part (34; 64; 94), which bears against an outer side of the inner housing (16, 18; 58; 88), of insulation material and a closed rear wall element (44; 74; 104), **characterised in that** the rear wall element (44; 74; 104) is formed as a U-section (44; 74; 104) with two profile limbs (48; 78; 108) contacting the inner housing (16, 18; 58; 88), that the cooling air channel (32; 62; 92) comprises at least one support element which is arranged between the inner side of a profile back (45; 75; 105) of the U-section (44; 74; 104) and a region of the inner housing (16, 18; 58; 88), which is covered by the rear wall element (44; 74; 104), so as to support the profile back (45; 75; 105) on the inner housing (16, 18; 58; 88), and that the shaped part (34; 64; 94) is formed to be integrally cohesive with the support element.

2. Refrigerating appliance according to claim 1, **characterised in that** the shaped part (34; 64; 94) comprises an elongate plate (34), the longitudinal edges (36) each bear against a respective one of the limb inner sides (46; 73) of the U-section (44; 74; 104).

3. Refrigerating appliance according to claim 1 or 2, **characterised in that** the support element in flow direction extends along a centre line of the cooling air channel (32; 62; 92).

4. Refrigerating appliance according to claim 3, **characterised in that** the support element is a centre rib (66) of the shaped part (34; 64; 94).

5. Refrigerating appliance according to claim 1, **characterised in that** the shaped part (34; 64; 94) comprises an elongate plate (34), at the longitudinal edges (36) of which webs (97) contacting the inner side of the profile back (105) are bent over.

6. Refrigerating appliance according to claim 5, **characterised in that** the outer sides of the webs (97) are arranged at a spacing from the adjacent limb inner sides (107) of the U-section (104).

7. Refrigerating appliance according to any one of the preceding claims, **characterised in that** the inner housing (16, 18; 58; 88) is provided at least with a marking (114) indicating an intended mounting position of the shaped part (34; 64; 94).

8. Refrigerating appliance according to any one of the preceding claims, **characterised in that** a profile (80), which co-operates with the shaped part, for fixing of the position of the U-section (44; 74; 104) with respect to the shaped part is formed at the inner side of a profile back (45; 75; 105) of the U-section (44; 74; 104).

9. Refrigerating appliance according to any one of the preceding claims, **characterised in that** limbs, which face the inner housing (16, 18; 58; 88), of the rear wall element are each provided with a respective flange (49; 79; 109) bearing against the inner housing (16, 18; 58; 88).

10. Refrigerating appliance according to any one of the preceding claims, **characterised in that** the shaped part (34; 64; 94) and the inner housing (16, 18; 58; 88) are provided at corresponding locations with air passage openings (54, 56; 86; 106).

## Revendications

1. Appareil frigorifique comprenant un boîtier extérieur, comprenant un boîtier intérieur (16, 18 ; 58 ; 88) distancé du boîtier extérieur et entouré par celui-ci, l'espace creux résultant entre le boîtier extérieur et le boîtier intérieur (16, 18 ; 58 ; 88) étant expansé en mousse à des fins d'isolation, comprenant en outre un espace intérieur (12, 14) entouré par le boîtier intérieur (16, 18 ; 58 ; 88), lequel espace intérieur est refroidi par circulation d'air de refroidissement qui est amené à l'espace intérieur (12, 14) au moyen d'un canal d'air de refroidissement (32 ; 62 ; 92) servant à la distribution d'air de refroidissement, lequel canal est disposé entre le boîtier extérieur et le boîtier intérieur (16, 18 ; 58 ; 88), le canal d'air de refroidissement (32 ; 62 ; 92) étant formé à partir d'une pièce moulée (34 ; 64 ; 94), adjacente à un côté extérieur du boîtier intérieur (16, 18 ; 58 ; 88), en matériau d'isolation et d'un élément de paroi arrière (44 ; 74 ; 104) fermé, **caractérisé en ce que** l'élément de paroi arrière (44 ; 74 ; 104) est réalisé en tant que profilé en U (44 ; 74 ; 104) ayant deux côtés de profilé (48 ; 78 ; 108) touchant le boîtier intérieur (16, 18 ; 58 ; 88), **en ce que** le canal d'air de refroidissement (32 ; 62 ; 92) comprend au moins un élément de support qui est disposé entre le côté intérieur d'un dos de profilé (45 ; 75 ; 105) du profilé en U (44 ; 74 ; 104) et une partie du boîtier intérieur (16 ; 18 ; 58 ; 88) recouverte par l'élément de paroi arrière (44 ; 74 ; 104) afin de soutenir le dos de profilé (45 ; 75 ; 105) sur le boîtier intérieur (16, 18 ; 58 ; 88), et **en ce que** la pièce moulée (34 ; 64 ; 94) est réalisée d'une seule pièce de manière homogène avec l'élément de support.

2. Appareil frigorifique selon la revendication 1, **caractérisé en ce que** la pièce moulée (34 ; 64 ; 94) comprend une plaque allongée (34) dont les bords longitudinaux (36) sont respectivement adjacents à l'un des côtés intérieurs (46 ; 73) des branches du profilé en U (44 ; 74 ; 104).

3. Appareil frigorifique selon la revendication 1 ou 2, **caractérisé en ce que** l'élément de support s'étend en direction d'écoulement le long d'une ligne médiane du canal d'air de refroidissement (32 ; 62 ; 92).

4. Appareil frigorifique selon la revendication 3, **caractérisé en ce que** l'élément de support est une nervure centrale (66) de la pièce moulée (34 ; 64 ; 94).

5. Appareil frigorifique selon la revendication 1, **caractérisé en ce que** la pièce moulée (34 ; 64 ; 94) comprend une plaque allongée (34), sur les bords longitudinaux (36) de laquelle sont pliées des nervures (97) touchant le côté intérieur du dos de profilé (105).

6. Appareil frigorifique selon la revendication 5, **caractérisé en ce que** les côtés extérieurs des nervures (97) sont distancés des côtés intérieurs voisins (107) des branches du profilé en U (104).

7. Appareil frigorifique selon l'une quelconque des revendications précédentes, **caractérisé en ce que** le boîtier intérieur (16, 18 ; 58 ; 88) est muni au moins d'une marque (114) indiquant une position de montage prévue de la pièce moulée (34 ; 64 ; 94).

8. Appareil frigorifique selon l'une quelconque des revendications précédentes, **caractérisé en ce que** sur le côté intérieur d'un dos de profilé (45 ; 75 ; 105) du profilé en U (44 ; 74 ; 104), un contour (80) coopérant avec la pièce moulée est formé pour la fixation de la position du profilé en U (44 ; 74 ; 104) par rapport à la pièce moulée.

9. Appareil frigorifique selon l'une quelconque des revendications précédentes, **caractérisé en ce que** les côtés de l'élément de paroi arrière tournés vers le boîtier intérieur (16, 18 ; 58 ; 88) sont respectivement munis d'une bride (49 ; 79 ; 10) adjacente au boîtier intérieur (16, 18 ; 58 ; 88).

10. Appareil frigorifique selon l'une quelconque des revendications précédentes, **caractérisé en ce que** la pièce moulée (34 ; 64 ; 94) et le boîtier intérieur (16 ; 18 ; 58 ; 88) sont munis d'orifices de passage d'air (54, 56 ; 86 ; 106) à des endroits correspondants.
